# EUROPÄISCHE PATENTSCHRIFT

(11) **EP 4 103 013 B1**
(45) Veröffentlichungstag und Bekanntmachung des Hinweises auf die Patenterteilung: **10.01.2024**
(21) Anmeldenummer: 21703449.5
(22) Anmeldetag: 04.02.2021
(51) Int. Cl.: A47B 88/427

(54) **BEFESTIGUNGSVORRICHTUNG ZUR FIXIERUNG EINES SCHUBELEMENTES**
FASTENING DEVICE FOR FIXING A SLIDING ELEMENT
DISPOSITIF DE FIXATION POUR L'ATTACHE D'UN ÉLÉMENT COULISSANT

(30) Priorität: 14.02.2020 DE 102020103955
(43) Veröffentlichungstag der Anmeldung: 21.12.2022
(73) Patentinhaber: Paul Hettich GmbH & Co. KG, 32278 Kirchlengern (DE)
(72) Erfinder: PETKER, Waldemar, 32257 Bünde (DE)
(74) Vertreter: Dantz, Jan Henning
(86) Internationale Anmeldenummer: PCT/EP2021/052685
(87) Internationale Veröffentlichungsnummer: WO 2021/160513

(56) Entgegenhaltungen:
- EP-A2- 2 786 675
- DE-U1-202006 003 035

## Beschreibung

Die vorliegende Anmeldung betrifft eine Befestigungsvorrichtung zur Fixierung eines Schubelementes an einer verfahrbaren Schiene einer Auszugsführung, mit einem stegförmigen Halteteil, das integral mit der Schiene ausgebildet oder an der Schiene fixiert ist, und einem Klemmmechanismus mit einer Aufnahme, an dem mindestens ein selbsthemmendes Klemmelement vorgesehen ist, das durch einen in einem Gehäuse bewegbar angeordneten Wälzkörper gebildet ist und das in die Aufnahme eingesteckte stegförmige Halteteil reibschlüssig gegen ein Herausziehen sichert, sowie eine Befestigungsvorrichtung nach dem Oberbegriff des Anspruches 11.

Aus der EP 3 291 705 B1 ist eine Vorrichtung zum Festlegen eines Schubkastens an einer Auszugsführung bekannt, bei der ein Klemmmechanismus eingesetzt wird, in den ein stegförmiges Halteteil eingeschoben wird. Der Klemmmechanismus umfasst einen verschwenkbar gelagerten Klemmhebel, mittels dem ein stegförmiges Halteteil selbsthemmend und reibschlüssig gegen ein Herausziehen gesichert ist. Dadurch kann das stegförmige Halteteil stufenlos und mit hohen Haltekräften fixiert werden. Diese Art der Fixierung hat sich an sich bewährt, allerdings kann es bei sehr hohen Zugkräften zu einem Ausreißen des stegförmigen Halteteils aus der Aufnahme kommen, was zu einem Lösen der Verbindung führt.

Einen modifizierten Klemmmechanismus zeigt die DE 10 2018 114 712 A1. Bei diesem Dokument wird ein stegförmiges Halteteil in eine Aufnahme eines Gehäuses aufgeschoben, wobei das stegförmige Halteteil von zwei Klemmkörpern umgeben ist, die an einer geneigten Wand eines Gehäuses abgestützt sind. Dadurch kann über Klemmkräfte ein Herausziehen des stegförmigen Halteteils verhindert werden. Auch hier kann ein Problem durch ein Herausreißen des stegförmigen Halteteils entstehen. Wenn sich die kugelförmigen Klemmelemente in das Material des stegförmigen Halteteils eingraben, wird ein solches Herausreißen verhindert, allerdings besteht dann das Problem, dass ein Lösen des Klemmmechanismus erschwert wird, insbesondere ein Abheben des stegförmigen Halteteils senkrecht zur Einsteckrichtung wird durch Vertiefungen in dem stegförmigen Halteteil verhindert.

In der DE 20 2006 003 035 U1 ist eine Vorrichtung für die verstellbare Halterung der Laufschiene an einem Schubkasten offenbart, bei der eine Platte mit Riffelungen oder eine Rastverzahnung in eine Aufnahme mit Rastzähnen eingesteckt wird.

EP 2 786 675 A2 offenbart eine Positioniervorrichtung zur Fixierung eines Schubkastens an einer Schiene einer Ausziehführung.

Es ist daher Aufgabe der vorliegenden Erfindung, eine Befestigungsvorrichtung zur Fixierung eines Schubelementes an einer verfahrbaren Schiene zu schaffen, die die obigen Probleme vermeidet und ein Ausreißen des stegförmigen Halteteils erschwert.

Diese Aufgabe wird mit einer Befestigungsvorrichtung mit den Merkmalen des Anspruches 1 und 11 gelöst.

Die erfindungsgemäße Befestigungsvorrichtung umfasst ein stegförmiges Halteteil und einen Klemmmechanismus mit einer Aufnahme und mindestens einem selbsthemmenden Klemmelement, das durch einen in einem Gehäuse bewegbar angeordneten Wälzkörper gebildet ist und in die das stegförmige Halteteil einsteckbar ist, um dann über das Klemmelement reibschlüssig gegen ein Herausziehen gesichert zu werden. Dabei ist an dem stegförmigen Halteteil mindestens eine Prägung ausgebildet, an der das Klemmelement anlegbar ist. Durch die Prägung besitzt das stegförmige Halteteil an der Oberfläche keine ganz glatte Gestaltung mehr, sondern eine gewisse Profilierung, die insbesondere gegen ein Ausreißen des stegförmigen Halteteils eingesetzt werden kann. Gerade wenn sehr hohe Zugkräfte an dem stegförmigen Halteteil wirken und das Halteteil aus der selbsthemmenden Verbindung mit dem mindestens einen Klemmelement lösen würden, kann über die Prägung ein solches Ausreißen erschwert werden. Dabei besitzt die mindestens eine Prägung den Vorteil, dass eine Beschichtung an dem stegförmigen Halteteil durch den Umformprozess erhalten bleibt.

Vorzugsweise ist die mindestens eine Prägung durch eine Vertiefung gebildet. Ein Prägestempel kann dabei das Material des stegförmigen Halteteils geringfügig eindrücken, um eine solche Vertiefung zu bilden. Die Vertiefung kann in Tiefenrichtung eine Höhe zwischen 0,05 mm bis 0,4 mm, insbesondere 0,1 mm bis 0,3 mm, besitzen. Diese relativ geringe Ausgestaltung einer Vertiefung reicht aus, um die Haltekräfte der Verbindung an dem Klemmmechanismus signifikant zu erhöhen.

Alternativ kann die Prägung auch als Erhöhung ausgebildet sein. Insbesondere ist die Erhöhung rampenförmig in Längsrichtung ausgebildet In beiden Ausprägungen bildet die Prägung eine Störkante, wodurch die Klemmwirkung weiter erhöht wird.

Die mindestens eine Prägung ist vorzugsweise als Rinne ausgebildet Dabei kann sich die Rinne in Längsrichtung im Wesentlichen senkrecht zu einer Einsteckrichtung des stegförmigen Halteteils erstrecken. Dadurch bildet der Rand der Rinne eine kleine Stufe aus, die bei einem Ausreißen des stegförmigen Halteteils aus dem Klemmmechanismus ein Hindernis darstellt und ein solches Ausreißen verhindert.

Für eine besonders stabile Festlegung des stegförmigen Halteteils weist dieses vorzugsweise an gegenüberliegenden Seiten jeweils mindestens eine Prägung auf. Die Prägungen können dabei in Längsrichtung gesehen in dem gleichen Bereich angeordnet sein, so dass das stegförmige Halteteil in Längsrichtung symmetrisch ausgebildet ist. Optional können dabei in Einsteckrichtung des Halteteils mehrere Prägungen hintereinander an mindestens einer Seite des stegförmigen Halteteils ausgebildet sein, insbesondere an gegenüberliegenden Seiten. Dadurch kann an mehreren Prägungen ein Halten des Klemmkörpers erfolgen. Der Abstand zwischen zwei benachbarten Prägungen kann beispielsweise zwischen 1 mm bis 5 mm betragen.

In einer Ausgestaltung ist das stegförmige Halteteil integral mit der verfahrbaren Schiene der Auszugsführung ausgebildet. Dadurch entfällt die Befestigung eines zusätzlichen Halteteils an der Schiene der Auszugsführung. Alternativ kann das Halteteil auch durch ein gesondertes Bauteil gebildet sein, das an der verfahrbaren Schiene der Auszugsführung fixiert wird, insbesondere angeschweißt wird.

Das stegförmige Halteteil besteht vorzugsweise aus einem Stahlblech, beispielsweise einem beschichteten Stahlblech. Das Stahlblech kann eine Dicke zwischen 1 mm bis 3 mm besitzen und ist somit deutlich dicker als die geringe Tiefe der Prägung.

Das mindestens eine Klemmelement kann erfindungsgemäß als verschwenkbarer Hebel ausgebildet sein, der an einem oder mehreren Kontaktpunkten an dem stegförmigen Halteteil selbsthemmend anliegt. Erfindungsgemäß ist das mindestens eine Klemmelementauohdurch Wälzkörper gebildet, die in einem Gehäuse bewegbar sind und an einer geneigt zur Einsteckrichtung angeordneten Wand abgestützt sind. Solche Wälzkörper können als Kugel oder Zylinder ausgebildet sein und das stegförmige Halteteil klemmend festlegen.

Die erfindungsgemäße Befestigungsvorrichtung wird insbesondere bei Möbeln eingesetzt, wobei an einem Möbelkorpus mindestens ein Schubelement über Auszugsführungen verfahrbar gehalten ist, und das Schubelement über eine solche Befestigungsvorrichtung an der verfahrbaren Schiene einer Auszugsführung fixiert ist.

Die Erfindung wird nachfolgend anhand zweier Ausführungsbeispiele mit Bezug auf die beigefügten Zeichnungen näher erläutert. Es zeigen:
- Figur 1: eine perspektivische Ansicht eines ersten Ausführungs-beispiels einer erfindungsgemäßen Befestigungsvorrich-tung;
- Figuren 2A und 2B: zwei Ansichten der Befestigungsvorrichtung der Figur 1, teilweise im Schnitt;
- Figuren 3A und 3B: zwei Ansichten der Befestigungsvorrichtung der Figur 1, teilweise im Schnitt;
- Figuren 4A und 4B: zwei Ansichten der verfahrbaren Schiene der Auszugs-führung in einem Endbereich;
- Figur 5: eine perspektivische Ansicht eines zweiten Ausführungs-beispiels einer erfindungsgemäßen Befestigungsvorrich-tung;
- Figur 6: eine Ansicht der Befestigungsvorrichtung der Figur 5 bei der Montage, und
- Figur 7: eine Ansicht der Befestigungsvorrichtung der Figur 5 in der montierten Position.

Eine Befestigungsvorrichtung 1 zur Fixierung eines Schubelementes, insbesondere eines Schubkastens, an einer verfahrbaren Schiene 2 umfasst in diesem Beispiel ein Montageteil 3, das an dem Schubelement, beispielsweise an der Unterseite eines Schubkastens, festlegbar ist. Das Montageteil 3 ist in eine horizontale Richtung senkrecht zur Längsrichtung der verfahrbaren Schiene 2 der Auszugsführung verstellbar zu einem Stellelement 4, wobei der Verstellmechanismus ein Drehteil 5 umfasst. Die Schiene 2 ist an dem Stellelement 4 fixiert. Optional kann ein solcher Verstellmechanismus auch weggelassen werden. Dann ist die Schiene 2 direkt am Montageteil fixiert.

In den Figuren 2A und 2B ist der Klemmmechanismus zur Fixierung der Schiene 2 an dem Stellelement 4 gezeigt. Die Schiene 2 weist ein stegförmiges Halteteil 6 auf, das integral mit der Schiene 2 ausgebildet ist durch einen Endabschnitt eines Steges, beispielsweise eines in der montierten Position vertikalen Wandabschnittes der Schiene 2. Das stegförmige Halteteil 6 ist in eine Aufnahme 7 eines Klemmmechanismus eingeschoben, das in einem Gehäuse ausgebildet ist. Die Aufnahme 7 umfasst zwei Wände 8, die in Einsteckrichtung des stegförmigen Halteteils 6 aufspreizend ausgebildet sind und sich geneigt zur Einsteckrichtung erstrecken. In der Aufnahme 7 befinden sich Klemmelemente 10, beispielsweise Kugeln oder Zylinder, die an einem Käfig 9 gehalten sind. Die Klemmelemente 10 sind auf einer Seite an einer der Wände 8 abgestützt und an der gegenüberliegenden Seite an dem stegförmigen Halteteil 6. Der Klemmmechanismus kann dabei so ausgebildet sein, wie dies in der DE 10 2018 114 712 A1 beschrieben ist. Insbesondere kann der Klemmmechanismus ein Federelement aufweisen, das auf ein Ende des stegförmigen Halteteils 6 wirkt. Anders als bei dem Klemmmechanismus in diesem Dokument umfasst das stegförmige Halteteil allerdings eine Prägung.

In den Figuren 3A und 3B ist die Schiene 2 mit dem stegförmigen Halteteil 6 gezeigt, wobei an dem stegförmigen Halteteil 6 eine Prägung 11 in Form einer Vertiefung ausgebildet ist. Die Vertiefung ist dabei senkrecht zur Einsteckrichtung länglich ausgebildet und besitzt im Wesentlichen die Form einer Rinne. Die Vertiefung besitzt eine Erstreckung in Höhenrichtung, also bis zur Oberfläche des stegförmigen Halteteils, zwischen 0,05 mm bis 0,4 mm. In Figur 3B sind die Klemmelemente 10 im Schnitt gezeigt, die als Kugeln ausgebildet sind und im Bereich der Prägung 11 an dem stegförmigen Halteteil 6 anliegen. Wird mit sehr hohen Kräften an dem Schubelement gezogen, beginnen die Klemmelemente 10 ab einer gewissen Kraft auszureißen, also entlang der Oberfläche des stegförmigen Halteteils 6 oder der Prägung 11 zu gleiten. Um einen solchen Ausreißvorgang zu beenden, ist die Prägung 11 vorgesehen, die an einem Rand ein kleines Hindernis bildet, an dem die Klemmelemente 10 angehalten werden. Durch die Prägung 11 kann ein solches Ausreißen daher beendet werden. Zusätzlich wird durch die Prägung 11 verhindert, dass sich die Klemmelemente 10 in das Material des stegförmigen Halteteils 6 eingraben, und dort Kuhlen erzeugen, die ein vertikales Abreißen des Schubelementes nach oben erschweren.

In den Figuren 4A und 4B ist das stegförmige Halteteil 6 an der verfahrbaren Schiene 2 gezeigt. Es ist erkennbar, dass an dem stegförmigen Halteteil 6 an gegenüberliegenden Seiten jeweils eine Prägung 11 ausgebildet ist, die durch Eindrücken und Umformen des stegförmigen Halteteils 6 hergestellt wurde. Ein solches Prägen lässt eine Beschichtung an dem stegförmigen Halteteil 6 weitgehend unbeschädigt. Zudem können die Form und Anordnung der Prägung 11 frei gewählt werden. Vorzugsweise sind in Einsteckrichtung des stegförmigen Halteteils 6 mehrere solcher Prägungen 11 vorgesehen, so dass unabhängig von der Positionierung der Klemmelemente 10 eine Prägung 11 zum Begrenzen einer Ausreißbewegung vorhanden ist. Die Dicke d des stegförmigen Halteteils 6 kann in einem Bereich zwischen 1 mm bis 3 mm liegen, so dass die Prägung 11 die Dicke d des stegförmigen Halteteils 6 um weniger als 20 %, insbesondere weniger als 15 %, verändert.

In Figur 5 ist eine weitere Ausführungsform einer Befestigungsvorrichtung gezeigt, um ein Schubelement an einer Auszugsführung 20 zu fixieren. Die Auszugsführung 20 umfasst eine an einem Möbelkorpus festlegbare stationäre Schiene 21 und eine verfahrbare Schiene 22, wobei optional zwischen der stationären Schiene 21 und der verfahrbaren Schiene 22 eine oder mehrere Mittelschienen zur Auszugsverlängerung vorgesehen sein können. An der verfahrbaren Schiene 22 ist ein Befestigungsteil 23 fixiert, beispielsweise durch Schweißen, an dem ein stegförmiges Halteteil 24 ausgebildet ist. Das stegförmige Halteteil 24 greift in eine Aufnahme eines Befestigungsteils 31 ein, an dem ein Klemmmechanismus mit einem Hebel 30 ausgebildet ist. Der Klemmmechanismus umfasst eine Aufnahme, in die das stegförmige Halteteil 24 einsteckbar ist und über ein selbsthemmendes Klemmelement in Form eines Hebels 30 fixiert werden kann. Ein solcher Klemmmechanismus ist beispielsweise in der EP 3 291 705 B1 offenbart, auf die hiermit Bezug genommen wird. Der Hebel 30 kann aus der Klemmposition durch ein Löseelement 32 gelöst werden, das als Schieber ausgebildet ist und den Hebel 30 aus einer klemmenden Position in eine Entriegelungsposition bewegen kann.

In Figur 6 ist das stegförmige Halteteil 24 außer Eingriff mit dem Klemmmechanismus gezeigt. Es ist erkennbar, dass an dem stegförmigen Halteteil 24 eine Prägung 25 ausgebildet ist. Die Prägung 25 ist durch eine Vertiefung gebildet, die sich senkrecht zur Längsrichtung der Schiene 22 und senkrecht zur Einsteckrichtung des stegförmigen Halteteils 24 erstreckt. Die Prägung 25 ist als Rinne ausgebildet, die sich über die gesamte Höhe des stegförmigen Halteteils 24 erstreckt.

In Figur 7 ist die Befestigungsvorrichtung der Figur 5 in einer montierten Position gezeigt, und es ist erkennbar, dass ein Ende des Hebels 30 an der Oberfläche des stegförmigen Halteteils 24 anliegt. Das Ende greift in die Prägung 25 ein, wobei das stegförmige Halteteil 24 in der Aufnahme 33 klemmend gehalten ist. Werden nun sehr hohe Zugkräfte auf das Befestigungsteil 31 in Auszugsrichtung aufgebracht und der Hebel 30 fängt an dem stegförmigen Halteteil 24 zu gleiten an, sorgt die Prägung 25 für ein Ende des Ausreißens durch den stufenförmigen Rand.

Auch bei dem stegförmigen Halteteil 24 können optional an gegenüberliegenden Seiten Prägungen 25 vorgesehen sein. Zudem können in Einsteckrichtung mehrere Prägungen 25 hintereinander angeordnet werden. In dem dargestellten Ausführungsbeispiel ist eine Prägung 25 nur auf einer Seite des stegförmigen Halteteils 24 gezeigt.

### Bezugszeichenliste

- 1: Befestigungsvorrichtung
- 2: Schiene
- 3: Montageteil
- 4: Stellelement
- 5: Drehteil
- 6: Halteteil
- 7: Aufnahme
- 8: Wand
- 9: Käfig
- 10: Klemmelement
- 11: Prägung
- 20: Auszugsführung
- 21: Schiene
- 22: Schiene
- 23: Befestigungsteil
- 24: Halteteil
- 25: Prägung
- 30: Hebel
- 31: Befestigungsteil
- 32: Löseelement
- 33: Aufnahme
- d: Dicke

## Patentansprüche

1. Befestigungsvorrichtung zur Fixierung eines Schubelementes an einer verfahrbaren Schiene (2, 22) einer Auszugsführung (20), mit einem stegförmigen Halteteil (6, 24), das integral mit der Schiene (2, 22) ausgebildet oder an der Schiene (2, 22) fixiert ist, und einem Klemmmechanismus mit einer Aufnahme (7, 33), an dem mindestens ein selbsthemmendes Klemmelement (10, 30) vorgesehen ist, das durch einen in einem Gehäuse bewegbar angeordneten Wälzkörper gebildet ist und das in die Aufnahme (7, 33) eingesteckte stegförmige Halteteil (6, 24) reibschlüssig gegen ein Herausziehen sichert, **dadurch gekennzeichnet, dass** an dem stegförmigen Halteteil (6, 24) mindestens eine Prägung (11, 25) ausgebildet ist, an der das Klemmelement (10, 30) anliegt.

2. Befestigungsvorrichtung nach Anspruch 1, **dadurch gekennzeichnet, dass** die mindestens eine Prägung (11, 25) durch eine Vertiefung gebildet ist.

3. Befestigungsvorrichtung nach Anspruch 2, **dadurch gekennzeichnet, dass** die Vertiefung eine Höhe zwischen 0,05 mm bis 0,4 mm, insbesondere 0,1 mm bis 0,3 mm, besitzt.

4. Befestigungsvorrichtung nach einem der vorhergehenden Ansprüche, **dadurch gekennzeichnet, dass** die mindestens eine Prägung (11, 25) als Rinne ausgebildet ist.

5. Befestigungsvorrichtung nach Anspruch 4, **dadurch gekennzeichnet, dass** die Rinne sich im Wesentlichen senkrecht zu einer Einsteckrichtung des stegförmigen Halteteils (6, 24) erstreckt.

6. Befestigungsvorrichtung nach einem der vorhergehenden Ansprüche, **dadurch gekennzeichnet, dass** auf gegenüberliegenden Seiten des stegförmigen Halteteils (6, 24) mindestens eine Prägung (11, 25) ausgebildet ist.

7. Befestigungsvorrichtung nach einem der vorhergehenden Ansprüche, **dadurch gekennzeichnet, dass** in Einsteckrichtung des Halteteils (6, 24) mehrere Prägungen (11, 25) hintereinander an mindestens einer Seite des stegförmigen Halteteils (6, 24) ausgebildet sind.

8. Befestigungsvorrichtung nach Anspruch 7, **dadurch gekennzeichnet, dass** der Abstand zwischen benachbarten Prägungen (11, 25) zwischen 1 mm bis 5 mm beträgt.

9. Befestigungsvorrichtung nach einem der vorhergehenden Ansprüche, **dadurch gekennzeichnet, dass** das stegförmige Halteteil (6) integral mit der verfahrbaren Schiene (2) der Auszugsführung ausgebildet ist.

10. Befestigungsvorrichtung nach einem der vorhergehenden Ansprüche, **dadurch gekennzeichnet, dass** das stegförmige Halteteil (6, 24) aus einem Stahlblech hergestellt ist.

11. Befestigungsvorrichtung zur Fixierung eines Schubelementes an einer verfahrbaren Schiene (2, 22) einer Auszugsführung (20), mit einem stegförmigen Halteteil (6, 24), das integral mit der Schiene (2, 22) ausgebildet oder an der Schiene (2, 22) fixiert ist, und einem Klemmmechanismus mit einer Aufnahme (7, 33), an dem mindestens ein selbsthemmendes Klemmelement (10, 30) vorgesehen ist, das das in die Aufnahme (7, 33) eingesteckte stegförmige Halteteil (6, 24) reibschlüssig gegen ein Herausziehen sichert, wobei die Aufnahme (7) zwei Wände (8) umfasst, die in Einsteckrichtung des stegförmigen Halteteils (6) aufspreizend ausgebildet sind und sich geneigt zur Einsteckrichtung erstrecken, und an dem stegförmigen Halteteil (6, 24) mindestens eine Prägung (6, 25) ausgebildet ist, an der das Klemmelement (10, 30) anliegt, **dadurch gekennzeichnet, dass** das Klemmelement (30) als verschwenkbarer Hebel ausgebildet ist.

12. Befestigungsvorrichtung nach Anspruch 1, **dadurch gekennzeichnet, dass** der Wälzkörper als Kugel oder als Zylinder ausgebildet ist.

13. Befestigungsvorrichtung nach einem der Ansprüche 1 oder 5 bis 12, **dadurch gekennzeichnet, dass** kann die Prägung als Erhöhung ausgebildet ist.

14. Möbel mit einem Möbelkorpus und mindestens einem über Auszugsführungen verfahrbar an dem Möbelkorpus gelagerten Schubelement, das über mindestens eine Befestigungsvorrichtung nach einem der vorhergehenden Ansprüche an einer Auszugsführung gehalten ist.

## Claims

1. Fastening device for fixing a push element to a movable rail (2, 22) of a pullout guide (20), having a web-shaped retaining part (6, 24) which is formed integrally with the rail (2, 22) or is fastened to the rail (2, 22), and a clamping mechanism with a receptacle (7, 33) on which at least one self-locking clamping element (10, 30) is provided, which is formed by a rolling element arranged movably in a housing and which frictionally secures the web-shaped retaining part (6, 24) inserted into the receptacle (7, 33) against being pulled out, **characterized in that** on the web-shaped retaining part (6, 24) at least one embossing (6, 25) is formed, against which the clamping element (10, 30) bears.

2. Fastening device according to claim 1, **characterized in that** the at least one embossing (11, 25) is formed by a depression.

3. Fastening device according to claim 2, **characterized in that** the depression has a height between 0.05 mm to 0.4 mm, in particular 0.1 mm to 0.3 mm.

4. Fastening device according to one of the preceding claims, **characterized in that** the at least one embossing (11, 25) is formed as a channel.

5. Fastening device according to claim 4, **characterized in that** the channel extends substantially perpendicular to an insertion direction of the web-shaped retaining part (6, 24).

6. Fastening device according to one of the preceding claims, **characterized in that** at least one embossing (11, 25) is formed on opposite sides of the web-shaped retaining part (6, 24).

7. Fastening device according to one of the preceding claims, **characterized in that** in the insertion direction of the retaining part (6, 24) multiple embossings (11, 25) are formed one after the other on at least one side of the web-shaped retaining part (6, 24).

8. Fastening device according to claim 7, **characterized in that** the distance between adjacent embossings (11, 25) is between 1 mm to 5 mm.

9. Fastening device according to one of the preceding claims, **characterized in that** the web-shaped retaining part (6) is formed integrally with the movable rail (2) of the pull-out guide.

10. Fastening device according to one of the preceding claims, **characterized in that** the web-shaped retaining part (6, 24) is made of a steel sheet.

11. Fastening device for fixing a push element to a movable rail (2, 22) of a pullout guide (20), having a web-shaped retaining part (6, 24) which is formed integrally with the rail (2, 22) or is fastened to the rail (2, 22), and a clamping mechanism with a receptacle (7, 33) on which at least one self-locking clamping element (10, 30) is provided, which frictionally secures the web-shaped retaining part (6, 24) inserted into the receptacle (7, 33) against being pulled out, whereby the receptacle (7) comprises two walls (8) which are arranged so as to spread out in the insertion direction of the web-shaped retaining part (6) and extend at an angle to the insertion direction, and on the web-shaped retaining part (6, 24) at least one embossing (6, 25) is formed, against which the clamping element (10, 30) bears, **characterized in that** the clamping element (30) is designed as a pivotable lever.

12. Fastening device according to claim 1, **characterized in that** the rolling element is designed as a ball or as a cylinder.

13. Fastening device according to one of claims 1 or 5 to 12, **characterized in that** the embossing is formed as an elevation.

14. Furniture with a furniture body and at least one push element which is mounted movably on the furniture body via pull-out guides and is held on a pull-out guide via at least one fastening device according to one of the preceding claims.

## Revendications

1. Dispositif de fixation pour fixer un élément coulissant à un rail mobile (2, 22) d'une glissière (20) comprenant une pièce de maintien (6, 24) en forme de tige faisant corps avec le rail (2, 22) ou fixé au rail (2, 22) ainsi qu'un mécanisme de serrage comportant un logement (7, 33) muni d'au moins un élément de serrage (10, 30) autoserrant, qui est formé par un organe de roulement monté mobile sur un boîtier et qui protège la pièce de maintien (6, 24) en forme de tige engagée dans le logement (7, 33) avec une liaison par frottement contre l'extraction,
dispositif **caractérisé en ce que**
la pièce de maintien (6, 24) en forme de tige a au moins une impression (11, 25) contre laquelle s'appuie l'élément de serrage (10, 30).

2. Dispositif de fixation selon la revendication 1,
**caractérisé en ce que**
au moins une impression (11, 25) est formée par une cavité.

3. Dispositif de fixation selon la revendication 2,
**caractérisé en ce que**
la cavité a une hauteur comprise entre 0,05 mm et 0,4 mm notamment entre 0,1 mm et 0,3 mm.

4. Dispositif de fixation selon l'une des revendications précédentes,
**caractérisé en ce que**
au moins une impression (11, 25) est réalisée en forme de goulotte.

5. Dispositif de fixation selon la revendication 4,
**caractérisé en ce que**
la goulotte s'étend principalement perpendiculairement à la direction d'engagement de la pièce de maintien (6, 24) en forme de tige.

6. Dispositif de fixation selon l'une des revendications précédentes,
**caractérisé en ce que**
les côtés opposés de la pièce de maintien (6, 24) en forme de tige ont au moins une impression (11, 25).

7. Dispositif de fixation selon l'une des revendications précédentes,
**caractérisé en ce que**
plusieurs impression (11, 25) sont réalisées l'une derrière l'autre sur au moins un côté de la pièce de maintien (6, 24) en forme de tige, dans la direction d'engagement de la pièce de maintien (6, 24).

8. Dispositif de fixation selon la revendication 7
**caractérisé en ce que**
la distance entre les impression voisines (11, 25) est comprise entre 1 mm et 5 mm.

9. Dispositif de fixation selon l'une des revendications précédentes,
**caractérisé en ce que**
la pièce de maintien (6) en forme de tige fait corps avec le rail mobile (2) du guide.

10. Dispositif de fixation selon l'une des revendications précédentes,
**caractérisé en ce que**
la pièce de maintien (6, 24) en forme de tige est réalisée à partir d'une tôle d'acier.

11. Dispositif de fixation pour fixer un élément coulissant à un rail mobile (2, 22) d'une glissière (20) comprenant une pièce de maintien (6, 24) en forme de tige qui fait corps avec le rail (2, 22) ou est fixée au rail (2, 22) ainsi qu'un mécanisme de serrage avec un logement (7, 33) muni d'au moins un élément de serrage (10, 30) autoserrant, qui protège la pièce de maintien (6, 24) en forme de tige engagée dans le logement (7, 33) par une liaison par frottement contre l'extraction,
le logement (7) ayant deux parois (8) réalisées de façon à s'ouvrir dans la direction d'engagement de la pièce de maintien (6) en forme de tige et inclinées par rapport à la direction d'engagement et sur la pièce de maintien en forme de tige (6, 24) il y a au moins une impression (6, 25) contre laquelle s'appuie l'élément de serrage (10, 30),
dispositif **caractérisé en ce que**
l'élément de serrage (30) est réalisé comme levier pivotant.

12. Dispositif de fixation selon la revendication 1,
**caractérisé en ce que**
les organes de roulement sont sous la forme de billes ou de cylindres.

13. Dispositif de fixation selon l'une des revendications 1 ou 5 à 12,
**caractérisé en ce que**
l'impression est sous la forme d'un relief.

14. Meuble avec un corps de meuble et au moins un élément coulissant monté mobile sur le corps de meuble par le guide d'extraction, et qui est tenu par au moins un dispositif de fixation selon l'une quelconque des revendications précédentes sur une glissière.
